# EUROPÄISCHE PATENTSCHRIFT

(11) **EP 2 132 095 B1**
(45) Veröffentlichungstag und Bekanntmachung des Hinweises auf die Patenterteilung: **05.01.2011**
(21) Anmeldenummer: 08734810.8
(22) Anmeldetag: 18.03.2008
(51) Int. Cl.: B65B 43/46, B65B 43/58

(54) **VORRICHTUNG UND VERFAHREN ZUM FORMEN, FÜLLEN UND SCHLIEßEN VON SÄCKEN**
DEVICE AND METHOD FOR FORMING, FILLING, AND SEALING BAGS
DISPOSITIF ET PROCÉDÉ DE MISE EN FORME, DE REMPLISSAGE ET DE SCELLAGE DE SACS

(30) Priorität: 27.03.2007 DE 102007015250
(43) Veröffentlichungstag der Anmeldung: 16.12.2009
(73) Patentinhaber: Windmöller & Hölscher KG, 49525 Lengerich (DE)
(72) Erfinder: KÖLKER, Martin, 49477 Ibbenbüren (DE); HUIL, Oliver, 48477 Hörstel (DE); KNOKE, Thomas, 33619 Bielefeld (DE); SCHULTEN, Ludger, 48496 Hopsten (DE)
(74) Vertreter: Schneider, Bernd
(86) Internationale Anmeldenummer: PCT/EP2008/002423
(87) Internationale Veröffentlichungsnummer: WO 2008/116652

(56) Entgegenhaltungen:
- EP-A- 0 844 175

## Beschreibung

Die Erfindung betrifft eine Vorrichtung zum Formen, Füllen und Schließen von Säcken nach dem Oberbegriff des Anspruchs 1 sowie ein Verfahren nach dem Oberbegriff des Anspruchs 12.

Eine Vorrichtung geht beispielsweise aus der deutschen Patentanmeldung DE 10 2005 037 916 A1 hervor. Dieser Vorrichtung wird in der Regel ein Folienschlauch, oft ein Folienschlauch mit Seitenfalten, zugeführt, der von einem Schlauchwickel abgezogen wird. In einer Quertrennvorrichtung wird von diesem Schlauch jeweils ein Schlauchstück abgetrennt, wobei das dabei neu entstehende, voraus laufende Schlauchende beispielsweise in einer Schweißeinrichtung mit einer Querschweißnaht versehen wird, welche den Boden des darauf folgenden Sackes bildet. Noch vor dem Quertrennen ergreift zumindest eine Greifvorrichtung den abzutrennenden und bereits mit einem Boden versehenen Sack, der an dieser Stelle noch ein Leersack, also ein unbefüllter Sack ist. Nach der Vereinzelung kann die zumindest eine Greifvorrichtung diesen Sack zu einer Füllstation bringen. Auf dem Weg zur Füllstation können Übergabepunkte vorgesehen sein, an denen der Leersack von einer Greifvorrichtung an eine weitere Greifvorrichtung übergeben wird. In der Füllstation kann der Leersack von weiteren Greifmitteln (im Folgenden als "zweite Greifmittel" bezeichnet) übernommen werden, welche den Sack während des Füllvorganges fixieren. In der Füllstation sind in der Regel Öffnungsmittel vorgesehen, die an die beiden Wandungen des Leersacks angreifen, um diese auseinander zu ziehen. Dies sind bei bekannten Vorrichtungen dieser Art meist Sauger, die auf den Außenwandungen aufsetzen und diese ansaugen. Anschließend können die Sauger von einander weg bewegt werden. Auf diese Weise entsteht eine Einfüllöffnung am Leersack, so dass dieser befüllt werden kann. Zum Befüllen dient in der Regel ein Einfüllstutzen, über den das Füllgut in den Sack geleitet wird. Gemäß der DE 10 2004 037 916 ist es dazu vorgesehen, den geöffneten Sack anzuheben, so dass der Füllstutzen in das Sackinnere reicht. Während des Befüllvorgangs wird der Sack abgesenkt. Auf diese Weise wird die Fallhöhe des Füllgutes zwischen der unteren Austrittsöffnung des Einfüllstutzens und der Oberfläche des bereits eingefüllten Füllgutes minimal gehalten. Nach dem abgeschlossenen Füllvorgang wird der Sack nun von weiteren Greifmitteln übernommen und zu einer Schließeinrichtung befördert, wo der Sack verschlossen wird. Dies geschieht meist durch Anbringen einer weiteren Querschweißnaht, der so genannten Kopfschweißnaht. Dieser derart fertig gestellte, befüllte Sack kann nun abtransportiert werden, wobei mehrere solcher Säcke in der Regel zunächst auf Paletten gestapelt werden.

Bei den genannten Vorrichtungen besteht oft das Problem, die Säcke an die Füllstation heranzubringen, damit die Leersäcke von den zweiten Greifmitteln, die die Säcke während des Befüllvorganges fixieren, sicher ergriffen werden. Auch die Öffnungsmittel müssen die Wandungen des Leersacks sicher ergreifen können. Die DE 10 2004 037 916 gibt hierzu keine Vorrichtungs- oder Verfahrensmerkmale an. In der Druckschrift DE 102 17 397 A1 umfassen die Greif- und Transportmittel Schwingen, so dass die obere Kante des Leersacks während der Zuführung zur Füllstation eine Kreisbahn beschreibt und im Bereich der Füllstation angehoben wird, so dass der aufgrund der vertikalen Bewegungskomponente in die Öffnung der geöffneten Greifmittel, welche zangenartig ausgebildet sind, eingeführt werden kann. Nachteilig bei dieser Vorgehensweise ist es jedoch, dass die Bewegung auf einer Kreisbahn viel Zeit kostet. Zudem kann der Sackboden während des Transports mit Maschinenbestandteilen in Berührung kommen und Schäden davon tragen.

Die gattungsgemäße EP 0 844 175 A schlägt eine Vorrichtung vor, bei der die Öffnungsmittel während des Transportes des Sackes zur Füllstation eine höchste Position einnehmen, welche oberhalb einer Ebene liegt, die durch die Oberkante des Leersacks aufgespannt wird, wenn der Leersack seine höchste Position im Bereich der Füllstation eingenommen hat. Die zweiten Greifmittel sind jedoch seitlich des Leersacks angeordnet.

Die Aufgabe der vorliegenden Erfindung ist es demnach, eine weitere Vorrichtung und ein weiteres Verfahren vorzuschlagen, bei denen der Sack, welcher als Leersack der Füllstation zugeführt wird, durch die zweiten Greifmittel, welche den Sack während des Füllvorgangs fixieren, sicher ergriffen werden kann.

Erfindungsgemäß wird diese Aufgabe durch die Merkmale der kennzeichnenden Teile der Ansprüche 1 und 12 gelöst. Demnach ist vorgesehen, dass auch die zweiten Greifmittel in eine Position bewegbar sind, welche oberhalb der Ebene liegt, die durch die Oberkante des Leersacks aufgespannt wird, wenn der Leersack seine höchste Position im Bereich der Füllstation eingenommen hat.

Diese Lösung deckt dabei zwei Fälle ab:
1. Der Sack wird, wie bekannt, auf einer Kreisbahn zugeführt. Dabei nimmt der Sack in der Regel im Moment der Übergabe an die zweiten Greifmittel die höchste Position ein. Die waagerechte obere Kante des Leersackes spannt nun eine Ebene auf. Erfindungsgemäß ist nun vorgesehen, dass die zweiten Greifmittel und die Öffnungsmittel sich während des Zuführungsvorganges des Leersacks vollständig oberhalb dieser Ebene befinden.
2. Der Sack wird, wie es in der DE 10 2004 037 916 dargestellt ist, entlang einer horizontalen Ebene bewegt. Das Vorsehen einer solchen Bewegungsrichtung erfolgt in der Regel schneller als eine Bewegung auf einer Kreisbahn. Zudem kann die gesamte Vorrichtung niedriger bauen, da nun kein Platz mehr für den Höhenversatz eingeplant werden muss, den der Sack während des Transports auf einer Kreisbahn einnimmt. Die genannte höchste Position kann der Sack bei diesem Fall während des gesamten Transportes einnehmen. Auch hier spannt die Oberkante des Leersacks eine Ebene auf, oberhalb welcher sich die zweiten Greifmittel und die Öffnungsmittel befinden, wenn der Leersack der Füllstation zugeführt wird.

Erfindungsgemäß werden die zweiten Greifmittel so ausgestaltet, dass sie in eine Position bewegbar sind, so dass sie vollständig oberhalb der genannten horizontalen Ebene liegen. Dazu können die Greifmittel und die Öffnungsmittel um horizontale Achsen schwenkbar sein. Insbesondere die Öffnungsmittel können aber auch an Hebelgetrieben angeordnet sein, welche die Öffnungsmittel auf einer Bahn bewegen, welche innerhalb der Kreisbahn liegt, welche die Öffnungsmittel beschreiben würden, wenn sie mittels eines starren Hebelarmes abgeschwenkt würden. Durch das Vorsehen zumindest eines Hebelgetriebes wird der Vorteil erreicht, dass der Bauraum, den die Füllstation einnimmt, möglichst klein gehalten wird.

In der Füllstation können noch weitere Elemente vorgesehen sein, die vor dem Befüllen in Kontakt mit dem Leersack treten. Insbesondere ist dies ein Dichtelement, welches an die Innenseiten der Wandungen des Leersacks angelegt wird. Ein solches Dichtelement weist in der Regel eine zentrale Öffnung auf, durch die das Füllgut in das Sackinnere gefüllt werden kann. Durch diese Öffnung kann auch der Füllstutzen in das Sackinnere eingeführt werden, wobei dann das Dichtelement dazu dient, den Zwischenraum zwischen der, meist zylinderförmigen, Außenwand des Füllstutzens und den Innenwandungen des Leersacks abzudichten. In einer vorteilhaften Weiterbildung der vorliegenden Erfindung ist es daher vorgesehen, dass auch das Dichtelement in eine Position oberhalb der bereits beschriebenen horizontalen Ebene bewegbar ist.

Weiterhin können Klemmelemente vorgesehen sein, welche die Sackwandungen von außen her auf das Dichtelement drücken, so dass wirksam vermieden wird, dass zwischen Dichtelement und Sackwandungen Undichtigkeiten entstehen, die beispielsweise von der Elastizität des Sackmaterials herrühren können. In einer weiteren vorteilhaften Weiterbildung der Erfindung sind auch diese Klemmelemente in eine Position bewegbar, welche oberhalb der Ebene liegt, die durch die Oberkante des Sacks aufgespannt wird, wenn dieser im Bereich der Füllstation seine höchste Position erreicht hat.

Vorteilhafterweise umfasst die erfindungsgemäße Vorrichtung eine erste Trageinrichtung, die dazu dient, die Säcke vertikal zu verschieben, damit diese über den Füllstutzen gezogen werden können. Bis zu dem Zeitpunkt, zu dem ein Leersack von den zweiten Greifmittel vollständig übernommen wurde, befindet sich vorteilhafterweise diese Trageinrichtung, auf der die zuvor beschriebenen Elemente angeordnet sein können, allerdings in Ruhe. Der daraus resultierende Vorteil wird durch den folgenden Umstand deutlich: Würde die vertikale Verschiebbarkeit der Trageinrichtung dazu ausgenutzt, um die beschriebenen Elemente wie zweite Greifmittel, Öffnungsmittel, Dichtungselement und Klemmelemente oberhalb der beschriebenen Ebene zu bewegen, so wäre die zu bewegende Masse groß. Damit würde die Übergabezeit bis zum Ergreifen des Sacks durch die zweiten Greifmittel über Gebühr verlängert, was die Leistungsfähigkeit einer Vorrichtung zum Formen, Füllen und Schließen von Säcken beträchtlich reduzieren würde. In einer besonders vorteilhaften Ausführungsform ist es daher vorgesehen, zwischen der Abgabe eines gefüllten Sacks und der Übernahme eines neuen Leersacks die Trageinrichtung in Ruhe zu halten, also die Trageinrichtung nicht zu verschieben. Auf diese Weise lässt sich die Leistungsfähigkeit der gesamten Vorrichtung maximieren.

Besonders vorteilhaft ist es dabei, wenn sich auf der ersten Trageinrichtung, das im Folgenden auch als Tragelement bezeichnet wird, lediglich die Öffnungsmittel abstützen, welche spätestens dann nicht mehr mit dem Sack in Verbindung stehen, wenn der Füllvorgang begonnen wird, da der Sack dann durch das Dichtungselement geöffnet gehalten wird.

Alle anderen Elemente, die mit dem Sack während des Befüllens in Verbindung stehen, also die zweiten Greifmittel, das Dichtungselement und die Klemmelemente, werden vorteilhafterweise von einer Halteplatte getragen, die sich wiederum auf der ersten Tragplatte abstützt. In einer vorteilhaften Weiterbildung wird die Halteplatte dabei von Wägezellen getragen. Auf diese Weise wird eine Verwiegung des Sackes während des Befüllens ermöglicht, so dass eine möglichst gleichmäßige Befüllung aller Säcke sichergestellt werden kann. Unter Wägezellen sind dabei alle Einrichtungen zu verstehen, mit denen eine Verwiegung möglich ist, wie beispielsweise Federelemente.

Weitere Ausführungsbeispiele der Erfindung gehen aus der gegenständlichen Beschreibung und den Ansprüchen hervor.

Die einzelnen Figuren zeigen:
- Fig. 1: Seitenansicht einer Füllstation in einer erfindungsgemäßen Vorrichtung bei der Sackzuführung während der Zuführung eines Leersacks
- Fig. 2: Ansicht wie in Fig. 1 nach der Übernahme des Leersacks
- Fig. 3: Ansicht wie in Fig. 1 nach dem Öffnen des Leersacks
- Fig.4: Ansicht wie in Fig. 1 mit eingezeichneten Verfahrwegen der einzelnen Elemente.

Fig. 1 zeigt eine Füllstation 1 in einer Vorrichtung zum Formen, Füllen und Schließen von Säcken. Diese Füllstation 1 umfasst ein an einem Bestandteil 2 des Maschinengestells angeordnetes und zu diesem vertikal verschiebbares Tragelement 3. Die Verschieberichtung ist durch die Pfeile X angedeutet. Das Tragelement 3 befindet sich in der Figur 1 in einer Ausgangsposition, in der ein Leersack 4 übernommen werden kann. Dieser Leersack 4 wird mittels eines Paares von Greiferzangen 5 der Füllstation zugeführt, wobei die Zuführbewegung eine horizontale Komponente umfasst, die durch Pfeil Z dargestellt wird. In der Figur 1 hat der Sack 4 bereits die Übernahmeposition erreicht, in der er von zweiten Greifern übernommen werden kann, was weiter unten beschrieben wird. Das heißt, dass er vor dem Befüllvorgang nicht weiter in Richtung Z bewegt wird. Die höchste vertikale Position, die die Oberkante 6 des Leersacks 4 während der Bewegung im Bereich der Füllstation erreicht, legt die Ebene 7 fest, die in der Figur 1 durch eine unterbrochene Linie symbolisiert wird. Der Bereich der Füllstation wird durch den Ausgreifbereich der Sauger 8 definiert. Dieser Ausgreifbereich ist durch die vertikalen Striche 9 angedeutet.

Die Sauger 8, die zweiten Greifer 10, das Dichtungselement 11 und die Klemmelemente 12 befinden sich, bis der Leersack 4 die dargestellte Übergabeposition erreicht hat, in einer Position oberhalb der Ebene 7, so dass der Leersack auf einem optimalen, möglichst zeitsparenden Weg der Füllstation 1 zugeführt werden kann.

Die zweiten Greifer 10 sind an einer Halteplatte 13 angeordnet, wobei die Greifer 10 um Achsen 14, die horizontal angeordnet sind, schwenkbar sind. Das Dichtungselement 11 ist mittels Hubzylinder 15, welche als Druckluftzylinder ausgeführt sein können, vertikal verschiebbar, wobei die Hubzylinder 15 auf eine nicht näher gezeigte Weise an der Halteplatte 13 befestigt sind. Auch die Klemmelemente 12 sind an der Halteplatte 13 gelagert. Auf die Art der Lagerung wird später noch näher einzugehen sein. Die Halteplatte 13 ist über Halteelemente 16 an dem Tragelement 3 befestigt. Diese Halteelemente können auch als Wägeelemente ausgestaltet sein, welche ein Verwiegen des Sacks und des bereits abgefüllten Füllguts auch während des Befüllvorgangs ermöglicht.

In der Figur 2 wurde der Leersack 4 bereits von den zweiten Greifern 10 ergriffen, die den Leersack relativ zu dem Tragelemente 3 festhalten. Zudem wurden bereits die als Sauger 8 ausgestalteten Öffnungsmittel an die äußeren Sackwandungen angelegt. Während die Greifer 10 im Bereich der äußeren Kanten des Leersacks 4 angreifen, treten die Sauger 8 zentral an die Wandungen an und sind daher in der Ansicht der Figur 2 von den Greifern 10 verdeckt. Nun können die Sauger 8 in Richtung z auseinander bewegt werden. Gleichzeitig werden die Greifer 10 in Richtung Y (diese Richtung ist orthogonal zur Blattebene gerichtet) bewegt, so dass der Leersack 4 sich öffnet.

Nachdem der Leersack 4 auf diese Weise geöffnet wurde, wird das Dichtungselement 11 abgesenkt und befindet sich nun zwischen den Wandungen und innerhalb des Leersacks 4. Nun können die Sauger 8 entfernt und die Klemmelemente 12 an die Wandungen angelegt werden. Diese Situation ist in Figur 3 dargestellt. Die Sauger 8 werden wieder in eine Stellung zurückgezogen, in der sie sich wiederum oberhalb der Ebene 7 befinden.

Nun kann das Tragelement 3 vertikal nach oben bewegt werden, um den nicht gezeigten Füllstutzen in den Leersack 4 einzufädeln. Nachdem der Leersack befüllt und das Tragelement 3 wieder auf die Ausgangshöhe zurück gefahren worden ist, können Klemmelemente 12 und das Dichtungselement 11 ebenfalls wieder entfernt werden, und zwar soweit, dass sie wieder ihre Grundpositionen oberhalb der Ebene 7 einnehmen.

Die Figur 4 zeigt nochmals die gleiche Ansicht wie die Figuren 1 bis 3. Mit den Pfeilen B sind die Bewegungen angedeutet, die die einzelnen Elemente vollführen, um die Positionen oberhalb der Ebene 7 einzunehmen. Die Indizes am jeweiligen Buchstaben B geben an, welches Element entlang des betreffenden Weges bewegt wird.

Die Sauger 8 können über ein nicht weiter dargestelltes Hebelgetriebe an der Tragplatte 3 gelagert sein. Im einfachsten Fall kann ein solches Hebelgetriebe als Viergelenkgetriebe ausgebildet sein. Dieses besteht aus zwei an der Tragplatte gelenkig gelagerten Hebeln, deren anderen Enden mit einer Koppel miteinander verbunden sind. An der Koppel selbst kann dann ein Sauger angeordnet werden. Durch eine geeignete Wahl der Längen der Hebel und der Koppel und/oder durch eine geeignete Wahl der Gelenkpunkte kann die Bewegungsbahn der Sauger festgelegt werden, wobei diese dann von einer einfachen Kreisbahn, die ein Sauger beschreiben würde, wenn er an einem einfachen, gelenkgelagerten Hebel angeordnet wäre, deutlich abweichen kann. Auf diese Weise kann im Fall der vorliegenden Erfindung erreicht werden, dass der Schwenkbereich der Sauger 8 in vertikaler Richtung begrenzt bleibt. Damit kann die Aufgabe, die Bauhöhe der Vorrichtung zu reduzieren, gelöst werden.

Auch die Klemmelemente 12 können mittels solcher Hebelgetriebe bewegt werden. Besonders vorteilhaft ist es dabei, wenn sowohl Sauger 8 als auch Klemmelemente mittels Hebelgetriebe bewegbar sind und die Bewegungskurve der Klemmelemente 12 zwischen der klemmenden Position, wie sie in Figur 3 dargestellt ist, und der Position oberhalb der Ebene 7 vollständig innerhalb der Bewegungsbahn der Sauger 8 liegt, wie es aus der Figur 4 deutlich wird. Auf diese Weise können Klemmelemente 12 und Sauger unabhängig voneinander bewegt werden, ohne dass es zu Kollisionen kommt.

| **Bezugszeichenliste** | |
|---|---|
| 1 | Füllstation |
| 2 | Bestandteil des Maschinengestells |
| 3 | Tragelement |
| 4 | Leersack |
| 5 | Greiferzangen |
| 6 | Oberkante des Sacks 4 |
| 7 | Ebene |
| 8 | Sauger |
| 9 | Ausgreifbereich der Sauger |
| 10 | zweite Greifer |
| 11 | Dichtungselement |
| 12 | Klemmelemente |
| 13 | Halteplatte |
| 14 | Achse |
| 15 | Hubzylinder |
| 16 | Halteelemente |
| X | Bewegungsrichtung der Tragplatte 3 |
| Y | Richtung orthogonal, zu X und Z |
| Z | Transportrichtung des Sacks |
| Bₓ | Bewegungsverlauf des Elements x |
| | |
| | |
| | |
| | |

## Patentansprüche

1. Vorrichtung zum Formen, Füllen und Schließen von Säcken, wobei
- die späteren Säcke von einem Kunststoffschlauch durch eine Einrichtung zum Querschneiden zu Schlauchstücken vereinzelbar sind,
- die Schlauchstücke durch Mittel zur Bodenbildung zu Leersäcken (4) weiterverarbeitbar sind,
- die Leersäcke (4) durch Greif- und Transportmittel (5) einer Füllstation (1) zuführbar sind, in der jeweils ein Leersack (4) von zweiten Greifmitteln (10) übernehmbar und in der zumindest zwei Öffnungsmittel (8) vorgesehen sind, welche jeweils an einer Wandung des Leersacks (4) angreifen, um die noch aufeinander liegenden Wandungen auseinander zu ziehen, so dass die Leersäcke (4) befüllbar sind,
- wobei die Öffnungsmittel (8) während des Transportes des Sackes (4) zur Füllstation eine höchste Position einnehmen, welche oberhalb einer Ebene (7) liegt, die durch die Oberkante des Leersacks (6) aufgespannt wird, wenn der Leersack (4) seine höchste Position im Bereich der Füllstation (1) eingenommen hat,
**dadurch gekennzeichnet, dass**
auch die zweiten Greifmittel (10) während des Transportes des Sackes (4) zur Füllstation eine höchste Position einnehmen, welche oberhalb einer Ebene (7) liegt, die durch die Oberkante des Leersacks (6) aufgespannt wird, wenn der Leersack (4) seine höchste Position im Bereich der Füllstation (1) eingenommen hat.

2. Vorrichtung nach Anspruch 1,
**dadurch gekennzeichnet, dass**
zumindest ein Dichtungselement (11) vorgesehen ist, an welches die Innenseiten der Wandungen eines Leersacks (4) anlegbar sind, wobei auch dieses Dichtungselement (11) in eine Position bewegbar ist, die oberhalb einer Ebene liegt, die durch die Oberkante (6) des Leersacks aufgespannt wird, wenn der Leersack seine höchste Position im Bereich der Füllstation (1) eingenommen hat.

3. Vorrichtung nach vorstehendem Anspruch,
**dadurch gekennzeichnet, dass**
Klemmelemente (12) vorgesehen sind, mit welchen die Wandungen eines Leersacks (4) gegen das Dichtungselement (11) drückbar sind, wobei auch die Klemmelemente (12) in eine Position bewegbar sind, die oberhalb einer Ebene liegt, die durch die Oberkante (6) des Leersacks aufgespannt wird, wenn der Leersack seine höchste Position im Bereich der Füllstation eingenommen hat.

4. Vorrichtung nach einem der vorstehenden Ansprüche,
**dadurch gekennzeichnet, dass**
eine erste Trageinrichtung (3) vorgesehen ist, welche zumindest bis zur Übernahme eines Leersacks (4) durch die zweiten Greifmittel (10) relativ zur Vorrichtung in einer festen Position haltbar ist.

5. Vorrichtung nach dem vorstehenden Anspruch,
**dadurch gekennzeichnet, dass**
sich die Öffnungsmittel (8) auf der ersten Trageinrichtung (3) abstützen.

6. Vorrichtung dem vorstehenden Anspruch,
**dadurch gekennzeichnet, dass**
ein Hebelgetriebe vorgesehen ist, über welches sich die Öffnungsmittel (8) auf der ersten Trageinrichtung (3) abstützen.

7. Vorrichtung nach einem der drei vorstehenden Ansprüche,
**dadurch gekennzeichnet, dass**
sich auf der Trageinrichtung (3) eine Halteplatte (13) abstützt.

8. Vorrichtung nach dem vorstehenden Anspruch,
**dadurch gekennzeichnet, dass**
sich die Halteplatte (13) über Wägezellen auf der Trageinrichtung (3) abstützt.

9. Vorrichtung nach einem der beiden vorstehenden Ansprüche,
**dadurch gekennzeichnet, dass**
sich das Dichtungselement (11) auf der Halteplatte (13) abstützt

10. Vorrichtung nach dem vorstehenden Anspruch,
**dadurch gekennzeichnet, dass**
das Dichtungselement (11) relativ zu der Halteplatte (13) verschiebbar ist.

11. Vorrichtung nach einem der vier vorstehenden Ansprüche,
**dadurch gekennzeichnet, dass**
sich auch die Klemmelemente (12) auf der Halteplatte (13) abstützen.

12. Verfahren zum Formen, Füllen und Schließen von Säcken, wobei
- die späteren Säcke von einem Kunststoffschlauch durch eine Einrichtung zum Querschneiden zu Schlauchstücken vereinzelt werden,
- die Schlauchstücke durch Mittel zur Bodenbildung zu Leersäcken (4) weiterverarbeitet werden,
- die Leersäcke (4) durch Greif- und Transportmittel (5) einer Füllstation (1) zugeführt werden, in der jeweils ein Leersack (4) von zweiten Greifmitteln (10) übernommen werden und in der zumindest zwei Öffnungsmittel (8) jeweils an einer Wandung des Leersacks (4) angreifen, um die noch aufeinander liegenden Wandungen auseinander zu ziehen, so dass die Leersäcke (4) befüllt werden können,
- wobei die Öffnungsmittel (8) während des Transportes des Leersacks (4) zur Füllstation (1) in einer höchsten Position bewegt werden, welche oberhalb einer Ebene (7) liegt, die durch die Oberkante des Leersacks (4) aufgespannt wird, wenn der Leersack (4) seine höchste Position im Bereich der Füllstation (1) eingenommen hat,
**dadurch gekennzeichnet, dass**
die zweiten Greifmittel (10) während des Transportes des Leersacks (4) zur Füllstation (1) in einer höchsten Position bewegt werden, welche oberhalb einer Ebene (7) liegt, die durch die Oberkante (6) des Leersacks (4) aufgespannt wird, wenn der Leersack (4) seine höchste Position im Bereich der Füllstation (1) eingenommen hat.

## Claims

1. Device for forming, filling and closing bags,
- it being possible for the later bags to be individually separated into pieces of tube from a tube of plastic by a cross-cutting unit,
- it being possible for the pieces of tube to be further processed into empty bags (4) by bottom-forming means,
- it being possible for the empty bags (4) to be fed by gripping and transporting means (5) to a filling station (1), in which an empty bag (4) can in each case be taken over by second gripping means (10) and in which at least two opening means (8) are provided and respectively act on a wall of the empty bag (4) in order to pull apart the walls still lying on one another, so that the empty bags (4) can be filled,
- during the transport of the bag (4) to the filling station, the opening means (8) assuming a highest position, which lies above a plane (7) defined by the upper edge (6) of the empty bag, when the empty bag (4) has assumed its highest position in the region of the filling station (1),
**characterized in that**,
during the transport of the bag (4) to the filling station, the second gripping means (10) also assume a highest position, which lies above a plane (7) defined by the upper edge (6) of the empty bag, when the empty bag (4) has assumed its highest position in the region of the filling station (1).

2. Device according to Claim 1, **characterized in that** at least one sealing element (11) is provided, against which the inner sides of the walls of an empty bag (4) can be placed, this sealing element (11) also being movable into a position which lies above a plane defined by the upper edge (6) of the empty bag when the empty bag has assumed its highest position in the region of the filling station (1).

3. Device according to the preceding claim, **characterized in that** clamping elements (12) are provided, with which the walls of an empty bag (4) can be pressed against the sealing element (11), the clamping elements (12) also being movable into a position which lies above a plane defined by the upper edge (6) of the empty bag when the empty bag has assumed its highest position in the region of the filling station.

4. Device according to one of the preceding claims, **characterized in that** a first carrying unit (3) is provided and can be held in a fixed position in relation to the device, at least until an empty bag (4) is taken over by the second gripping means (10).

5. Device according to the preceding claim, **characterized in that** the opening means (8) are supported on the first carrying unit (3).

6. Device according to the preceding claim, **characterized in that** a lever mechanism is provided, by means of which the opening means (8) are supported on the first carrying unit (3).

7. Device according to one of the three preceding claims, **characterized in that** a holding plate (13) is supported on the carrying unit (3).

8. Device according to the preceding claim, **characterized in that** the holding plate (13) is supported on the carrying unit (3) by means of load cells.

9. Device according to one of the two preceding claims, **characterized in that** the sealing element (11) is supported on the holding plate (13).

10. Device according to the preceding claim, **characterized in that** the sealing element (11) is displaceable in relation to the holding plate (13).

11. Device according to one of the four preceding claims, **characterized in that** the clamping elements (12) are also supported on the holding plate (13).

12. Method for forming, filling and closing bags,
- the later bags being individually separated into pieces of tube from a tube of plastic by a cross-cutting unit,
- the pieces of tube being further processed into empty bags (4) by bottom-forming means,
- the empty bags (4) being fed by gripping and transporting means (5) to a filling station (1), in which an empty bag (4) is in each case taken over by second gripping means (10) and in which at least two opening means (8) respectively act on a wall of the empty bag (4) in order to pull apart the walls still lying on one another, so that the empty bags (4) can be filled,
- during the transport of the empty bag (4) to the filling station (1), the opening means (8) being moved into a highest position, which lies above a plane (7) defined by the upper edge of the empty bag (4), when the empty bag (4) has assumed its highest position in the region of the filling station (1),
**characterized in that**,
during the transport of the empty bag (4) to the filling station (1), the second gripping means (10) are moved into a highest position, which lies above a plane (7) defined by the upper edge (6) of the empty bag (4), when the empty bag (4) has assumed its highest position in the region of the filling station (1).

## Revendications

1. Dispositif pour le formage, le remplissage et la fermeture de sacs, où
- les sacs ultérieurs d'un tuyau de matériau synthétique peuvent être individualisés par une installation pour la coupe transversale en tronçons tubulaires,
- les tronçons tubulaires peuvent être traités par des moyens pour la formation de fonds en sacs vides (4),
- les sacs vides (4) peuvent être amenés par des moyens de préhension et de transport (5) à une station de remplissage (1) dans laquelle à chaque fois un sac vide (4) peut être repris par deux moyens de préhension (10) et dans laquelle sont prévus au moins deux moyens d'ouverture (8) qui s'appliquent chacun à une paroi du sac vide (4) pour tirer les parois encore situées l'une sur l'autre au loin l'une de l'autre de sorte que les sacs vides (4) peuvent être remplis,
- où les moyens d'ouverture (8), pendant le transport du sac (4) à la station de remplissage, occupe une position la plus élevée qui se situe au-dessus d'un plan (7) qui est formé par l'arrête supérieure du sac vide (6) lorsque le sac vide (4) occupe sa position la plus haute dans la zone de la station de remplissage (1), **caractérisé en ce qu'**aussi les deuxièmes moyens de préhension (10), pendant le transport du sac (4) à la station de remplissage, occupent une position la plus élevée qui se situe au-dessus d'un plan (7) qui est formé par l'arête supérieure du sac vide (6) lorsque le sac vide (4) occupe sa position la plus élevée dans la zone de la station de remplissage (1).

2. Dispositif selon la revendication 1, **caractérisé en ce qu'**au moins un élément d'étanchéité (11) est prévu auquel sont applicables les côtés intérieurs des parois d'un sac vide (4), où aussi cet élément d'étanchéité (11) peut être amené dans une position qui se situe au-dessus d'un plan formé par l'arête supérieure (6) du sac vide lorsque le sac vide occupe sa position la plus élevée dans la zone de la station de remplissage (1).

3. Dispositif selon la revendication précédente, **caractérisé en ce que** des éléments de serrage (12) sont prévus au moyen desquels les parois d'un sac vide (4) peuvent être poussées contre l'élément d'étanchéité (11), où aussi les éléments de serrage (12) peuvent être amenés dans une position qui se situe au-dessus d'un plan formé par l'arête supérieure (6) du sac vide lorsque le sac vide occupe sa position la plus élevée dans la zone de la station de remplissage.

4. Dispositif selon l'une des revendications précédentes, **caractérisé en ce qu'**une première installation de support (3) est prévue qui, au moins jusqu'à la reprise d'un sac vide (4) par les deuxièmes moyens de préhension (10), peut être maintenue relativement au dispositif dans une position fixe.

5. Dispositif selon la revendication précédente, **caractérisé en ce que** les moyens d'ouverture (8) s'appuient sur la première installation de support (3).

6. Dispositif selon la revendication précédente, **caractérisé en ce qu'**un mécanisme à leviers est prévu par lequel les moyens d'ouverture (8) s'appuient sur la première installation de support (3).

7. Dispositif selon l'une des trois revendications précédentes, **caractérisé en ce qu'**une plaque de retenue (13) s'appuie sur l'installation de support (3).

8. Dispositif selon la revendication précédente, **caractérisé en ce que** la plaque de retenue (13) s'appuie par des cellules de pesage sur l'installation de support (3).

9. Dispositif selon l'une des deux revendications précédentes, **caractérisé en ce que** l'élément d'étanchéité (11) s'appuie sur la plaque de retenue (13).

10. Dispositif selon la revendication précédente, **caractérisé en ce que** l'élément d'étanchéité (11) est déplaçable relativement à la plaque de retenue (13).

11. Dispositif selon l'une des quatre revendications précédentes, **caractérisé en ce que** les éléments de serrage (12) s'appuient également sur la plaque de retenue (13).

12. Procédé pour le formage, le remplissage et la fermeture de sacs, où
- les sacs ultérieurs d'un tuyau de matériau synthétique sont individualisés par une installation pour la coupe transversale en tronçons tubulaires,
- les tronçons tubulaires sont traités par des moyens pour la formation de fonds en sacs vides (4),
- les sacs vides (4) sont amenés par des moyens de préhension et de transport (5) à une station de remplissage (1) dans laquelle à chaque fois un sac vide (4) sont repris par des deuxièmes moyens de préhension (10) et dans laquelle au moins deux moyens d'ouverture (8) s'appliquent respectivement à une paroi du sac vide (4) pour écarter les parois reposant encore l'une sur l'autre de sorte que les sacs vides (4) peuvent être remplis,
- où les moyens d'ouverture (8), pendant le transport du sac vide (4) à la station de remplissage (1) sont déplacés dans une position la plus élevée qui se situe au-dessus d'un plan (7) formé par l'arête supérieure du sac vide (4) lorsque le sac vide (4) atteint sa position la plus élevée dans la zone de la station de remplissage (1), **caractérisé en ce que** les deuxièmes moyens de préhension (10), pendant le transport du sac vide (4) à la station de remplissage (1), sont déplacés dans une position la plus élevée qui se situe au-dessus d'un plan (7) formé par l'arête supérieure (6) du sac vide (4) lorsque le sac vide (4) occupe sa position la plus élevée dans la zone de la station de remplissage (1).
